# EUROPÄISCHE PATENTSCHRIFT

(11) **EP 0 310 981 B1**
(45) Veröffentlichungstag und Bekanntmachung des Hinweises auf die Patenterteilung: **15.01.1992**
(21) Anmeldenummer: 88116291.1
(22) Anmeldetag: 01.10.1988
(51) Int. Cl.: B63B 35/44

(54) **Verfahren und Vorrichtung zur Errichtung einer Offshore-Anlage**
Method and device for the erection of an offshore platform
Procédé et dispositif pour l'installation d'une plate forme "off shore"

(30) Priorität: 08.10.1987 DE 3733952
(43) Veröffentlichungstag der Anmeldung: 12.04.1989
(73) Patentinhaber: Ruhrgas Aktiengesellschaft, 45117 Essen (DE)
(72) Erfinder: Greuner, Hans Peter, D-4030 Ratingen 6 (DE)

(56) Entgegenhaltungen:
- EP-A- 0 184 407
- FR-A- 2 072 355
- FR-A- 2 246 442
- ENGINEERING, Band 211, Nr. 3, Juni 1971, Seite 347; WELLMAN GROUP: "New mooring system"
- OCEAN INDUSTRY, August 1984, Seiten 35-46; L.B. CURTIS: "How Conoco developed the tension leg platform"

## Beschreibung

Die Erfindung betrifft ein Verfahren und eine Vorrichtung zur Errichtung einer Offshore-Anlage am Einsatzort, wobei wenigstens ein Schwimmkörper mit mehreren vorzugsweise gleichmäßig verteilten Zugelementen am Boden derart verankert wird, daß die Zugelemente durch die Auftriebskräfte des Schwimmkörpers gestrafft gehalten werden, und wobei eine Plattform dem Schwimmkörper derart aufgesetzt wird, daß sie auch bei ungünstigen Seegangsverhältnissen nicht überflutet wird.

Bei herkömmlichen Offshore-Anlagen ist die Plattform über einer zentralen Säule oder mehrere Säulen direkt auf dem Meeresboden errichtet. Derartige säulengestützte Bohrinseln oder Plattformen mit Fundamenten im Meeresboden stellen ein nicht unerhebliches Betriebsrisiko dar. Sie müssen auch ausreichend hoch über der Meeresoberfläche angeordnet sein, damit sie selbst von einer Jahrhundertwelle nicht erreicht werden können. Änderungen in der Meeresbodenstruktur machen bei derartigen bodengestützten Anlagen schon aus Sicherheitsgründen außerordentlich kostspielige Umbauarbeiten erforderlich, um das Plattformniveau in der vorgesehenen Höhe oberhalb des Wasserspiegels und innerhalb enger Toleranzen in der vorgesehenen Sollage zu halten.

Aus der Zeitschrift "Ocean Industry", August 1984, Seiten 35 bis 46 ist eine Vorrichtung der gattungsgemäßen Art bekannt, bei der die eigentliche Plattform auf einem in vorgegebener Höhe über dem Meeresboden verankerten Schwimmkörper abgestützt ist. Der Schwimmkörper selbst besteht aus einem vollständig in das Wasser eingetauchten rahmenförmigen Rohrrumpf und in dessen vier Eckbereichen aufgesetzten Trägersäulen für die oberhalb der Wasseroberfläche gehaltene Plattform. Sowohl die Trägersäulen als auch die rechtwinklig zueinander verlaufenden Rohre des Rumpfs sind begehbar und nehmen u.a. die Spannvorrichtungen für die als Rohre ausgebildeten Zugelemente auf. Vorteil dieser schwimmenden Offshore-Anlagen, ist vor allem die Erweiterung der Produktionsmöglichkeiten auf Tiefwasser-Bohrstellen bis über 500 m hinaus. Auch der Montage- und Wartungsaufwand ist bei schwimmenden Offshore-Anlagen die am Einsatzort über der Bohrstelle zu verankern sind, geringer als bei bodengestützten Anlagen. Die Spannvorrichtungen können jedoch bei der bekannten Offshore-Anlage nur an wenigen, in relativ weitem Abstand voneinander befindlichen Stellen angeordnet werden, nämlich jeweils im Bereich einer der vertikalen Trägersäulen. Die feste Positionsfestlegung des die Bohrplattform tragenden Schwimmkörpers über wenige konzentrierte Zugelemente ist nicht ohne Probleme und bedingt aufwendige Ankerstrukturen im Untergrund. Die Trägersäulen müssen die Plattform in ausreichender Höhe über der Meeresoberfläche halten, damit zumindest das Oberdeck der Plattform bei extremen Seegangsverhältnissen, so beispielsweise bei einer Jahrhundertwelle, nicht überspült und beschädigt werden kann.

Der Erfindung liegt die Aufgabe zugrunde, den Montage- und Unterhaltsaufwand von Schwimmkörper-gestützten Offshore-Anlagen zu vermindern und gleichzeitig die Betriebssicherheit für Personen und Material zu erhöhen.

Verfahrensmäßig wird diese Aufgabe durch die Merkmale des Anspruchs 1 gelöst, wobei die Plattform in ein dem Schwimmkörper bildendes schwimmendes Becken eingesetzt wird, die Länge der Zugelemente so eingestellt wird, daß die Plattform von den umlaufenden Bordwänden vor dem umgebenden Wasser abgeschottet und vor Seegang geschützt gehalten wird, der Beckeninnenraum teilweise geflutet wird und die von den Zugelementen übertragenen Auftriebskräfte durch Änderung des Flutungspegels gesteuert werden. Bei der Erfindung bildet der Schwimmkörper selbst eine die Plattform rings umgebende Schutzwand, welche das umgebende Wasser bis weit über den normalen Wasserspiegel hinaus von dem die Plattform aufnehmenden Beckeninnenraum fernhält. Im Inneren des schwimmenden Beckens steht vor allem unterhalb der Plattform ein erheblicher Raum zur Verfügung, der durch Flutung und geeignete Wahl des Flutungspegels zur Einstellung der jeweils wirksamen Auftriebskräfte und damit zur Anpassung an die gerade herrschenden Seegangsverhältnisse ausgenutzt werden kann. Bei hohem bis extremem Seegang wird der Beckeninnenraum bis zu einem Minimalstand leergepumpt, so daß maximale Auftriebskräfte von den Zugelementen übertragen werden und u.a. zur Stabilisierung des Beckens gegen entsprechend erhöhte Horizontalkräfte nutzbar gemacht werden können. Es wird ein Auftrieb erzeugt, der etwa den vierfachen Wert der horizontal auf das Schwimmbecken wirkenden Kräfte erreicht. Umgekehrt kann bei ruhigem Seegang die insgesamt wirksame Auftriebskraft durch Erhöhung des Flutungspegels verringert werden. Hierdurch werden die Zugelemente, welche die wirksame Auftriebskraft aufnehmen, entlastet, obwohl der optimale Schutz der Plattform der Offshore-Anlage gewährleistet ist.

Eine besonders einfache und kostensparende Errichtung der Plattform ist in Weiterbildung der Erfindung dadurch möglich, daß die Plattform auf ein Fundament im Beckeninnenraum aufgesetzt wird und der maximale Flutungspegel des Beckeninnenraums so begrenzt wird, daß das eigene Gewicht der Plattform stets größer als die auf die Plattform wirkenden Auftriebskräfte ist. Dies bedeutet, daß die Plattform nicht aufschwimmen kann und bei extremen Seegangsverhältnissen und dementsprechend niedrigen Flutungspegeln mit höherem Gewichtsdruck auf dem Fundament aufruht. Die seitliche Lagesicherung der Plattform geschieht beispielsweise mit Hilfe mehrerer geeigneter Abstandsstücke, z.B. Fender, die zwischen der Plattform und der umlaufenden Bordwand des Schwimmbeckens eingesetzt werden.

Die auf die erfindungsmäße Offshore-Anlage wirkenden, nicht unerheblichen Querkräfte werden in Weiterbildung der Erfindung dadurch besonders günstig ausgeglichen, daß eine Vielzahl von gleichmäßig verteilten Verankerungstrossen am Außenumfang des schwimmenden Beckens verteilt angeordnet sind und unter im wesentlichen einheitlichen Azimutwinkeln im Bereich zwischen 90 und 45° verspannt werden.

Die Vorrichtung zur Errichtung einer Offshore-Anlage am Einsatzort gemäß Anspruch 6 weist wenigstens einen Schwimmkörper der mit mehreren vorzugsweise gleichmäßig verteilten Zugelementen am Boden derart verankert ist, daß die Zugelemente durch die Auftriebskräfte des Schwimmkörpers gestrafft gehalten sind, und Mittel zur Halterung einer Plattform auf dem Schwimmkörper auf und zeichnet sich erfindungsgemäß dadurch aus, daß der Schwimmkörper als schwimmendes Becken mit im wesentlichen wasserdicht verschließbaren Boden- und Bordwänden ausgebildet ist, daß die Plattform in das Becken lagefest derart eingesetzt ist, daß sie von den Bodenwänden rings umschlossen ist, daß die Zugelemente eine solche wirksame Länge zwischen Bodenverankerung und schwimmendem Becken haben, daß die Bordwände aus der Oberfläche des das Becken umgebenden Wassers nach oben vorstehen und einen um die Plattform umlaufenden Schutzwall gegen Seegang bilden, und Mittel zum Fluten und Entleeren des Beckeninnenraums am schwimmenden Becken vorgesehen sind.

Als Zugelemente dienen vorzugsweise eine Vielzahl, beispielsweise 200 bis 500, von um den Umfang des Beckens gleichmäßig verteilen Trossen. Mit Hilfe von einzeln oder gruppenweise auf die Trossen wirkenden Vorspannvorrichtungen kann sowohl die Eintauchtiefe des schwimmenden Beckens als auch dessen Horizontallage eingestellt oder korrigiert werden. Die leichte Zugänglichkeit derartiger Vorspannvorrichtungen an beispielsweise dem Außenbord des Protektorbeckens ermöglicht auch eine nachträgliche Lagekorrektur, wenn sich beispielsweise die Meeresbodenverhältnisse während des Einsatzes der Offshore-Anlage ändern und eine Lageänderung des schwimmenden Beckens herbeiführen. Die Trossen können beispielsweise aus Aramid-Fasern bestehen, die sich als besonders zugfest und haltbar erwiesen haben.

Weitere Vorteile und Einzelheiten der Erfindung ergeben sich aus der nachfolgenden Beschreibung eines in der Zeichnung schematisch dargestellten Ausführungsbeispiels der Erfindung. In der Zeichnung zeigen:
- Fig. 1: eine schematische Seitenansicht auf eine erfindungsgemäß errichtete Offshore-Anlage;
- Fig. 2: eine perspektivische Schemaansicht auf einen am Einsatzort mit idealisierter vertikaler Verankerungsanordnung verankerten beckenförmigen Schwimmkörper;
- Fig. 3: eine schematische Vertikalschnittansicht auf den am Einsatzort verankerten beckenförmigen Schwimmkörper zur Aufnahme einer strichpunktiert gezeigten Bohrplattform;
- Fig. 4: eine schematische Draufsicht auf den beckenförmigen Schwimmkörper und die Halterung der Plattform;
- Fig. 5: eine schematische Teilansicht auf einen mehrgliedrigen Fundamentring zur Trossenverankerung am Meeresboden; und
- Fig. 6: eine schematische perspektivische Ansicht eines Fundamentringgliedes.

In Figur 1 ist die neue Offshore-Anlage in ihrer Einbaulage über der Bohrstelle gezeigt. Sie weist einen Schwimmkörper in Form eines schwimmenden Beckens 1 mit kreisförmigem Querschnitt, einen im Meeresboden 2 eingelassenen Fundamentring 3, eine Vielzahl von Verankerungstrossen 5, die das schwimmende Becken 1 am Fundamentring 3 verankern und durch die Auftriebskräfte des schwimmende Beckens gestrafft gehalten sind. Ein zentraler Riser 7 verbindet das Bohrloch mit der im Innenraum des schwimmenden Beckens 1 abgestützten Plattform 9, die in Figur 1 gestrichelt angedeutet ist. Der Riser 7 kann von herkömmlicher Ausführung sein, ebenso die Plattform 9 selbst, die den jeweiligen Einsatzerfordernissen entsprechend gestaltet sein kann und keinen besonderen Form- oder Abmessungbeschränkungen unterliegt.

In der Schemaansicht gemäß Figur 1 sind die Verankerungstrossen 5 unter dem für Verankerungsanordnungen dieser Art minimalen Azimutwinkel α von 45° gezeigt. In dieser Extremneigung der Verankerungstrossen treten zusätzlich zu den Auftriebskräften in Vertikalrichtung etwa ebenso große Kräfte in Horizontalrichtung auf und belasten die Verankerungstrossen 5. Im Interesse einer Minimierung der Zugkräfte in den Verankerungstrossen sollten letztere einen Azimutwinkel α' bei oder nahe 90° haben, damit die Zugbelastungen auf die wirksamen Auftriebskräfte begrenzt sind. Ein in diesem Sinne idealisiertes Verankerungssystem mit einer Vielzahl von gleichmäßig über den Umfang des schwimmenden Beckens 1 verteilten vertikalen Trossen 5 ist in Figur 2 gezeigt.

Bei einem in der Praxis realisierbaren Ausführungsbeispiel hat das schwimmende Becken 1 einen Durchmesser von ca. 150 m. Bei einem Azimutwinkel α = ca. 85° und einer Wassertiefe von 340 m zwischen dem Meeresspiegel 4 und dem Meeresboden 2 an der Einsatzstelle ergibt sich eine wirksame Länge der Verankerungstrossen 5 von etwa 350 m.

Die Ausbildung des für die Erfindung wesentlichen schwimmenden Beckens 1 und die Steuerung der Auftriebskraft des schwimmenden Beckens werden im folgenden anhand der Figur 3 beschrieben.

Das in Figur 3 im Vertikalschnitt gezeigte schwimmende Becken 1 ist eine Stahlkonstruktion mit einer kreisförmig umlaufenden Bordwand 11 und einer trichterartig geneigten Bodenwand 13. Der in Figur 3 strichpunktiert gezeigt Riser 7 durchgreift eine zentrale Bodenöffnung 15 und ist mit der Plattform 9 in geeigneter Weise verbunden. Das schwimmende Becken 1 ist im Bereich der Bord- und Bodenwände einschließlich der als Durchführung dienenden Bodenöffnung 15 im wesentlichen wasserdicht ausgeführt. Die Verankerungstrossen 5 bestehen vorzugsweise aus Aramidfasern oder einem anderen hoch zugfesten korrosionsbeständigen Material. Sie (5) enden an der Außenseite der Bordwand 11 an einer hydraulischen Vorspannvorrichtung 15, die die Eintauchtiefe des schwimmenden Beckens 1 in das umgebende Wasser bestimmt und damit auch wesentlich zur Voreinstellung der über die Verankerungstrossen 5 übertragenen Auftriebskräfte des schwimmenden Beckens 1 beiträgt. Jeder Verankerungstrosse 5 kann eine eigene Vorspannhydraulik 15 zugeordnet sein; Vorspannhydrauliken können jedoch auch einer Mehrzahl von Verankerungstrossen 5 gemeinsam zugeordnet sein.

Die Plattform 9 ist im Innenraum 10 des schwimmenden Beckens 1 einem Fundament 17 aufgesetzt. Letzteres ist durch geeignete, in der Zeichnung nicht dargestellte Mittel fest mit dem Schwimmbecken 1 bzw. der Bodenwand 13 verbunden. Die Plattform 9 ruht nur unter Eigengewicht auf dem Fundament 17. Zwischen den Ecken der Plattform 9 und der Innenseite der umlaufenden Bordwand 11 eingespannte Fender 19 (Fig. 4) halten die Plattform 9 ausgerichtet über der zentralen Öffnung 15 fest. Das als Auftriebskörper wirkende schwimmenden Becken 1 erzeugt bei dem dargestellten Beispiel einen Auftrieb von ca. 2 GN, der etwa dem vierfachen Wert der horizontal auf das Becken 1 wirkenden Kräfte (0,4 - 0,5 GN) erreicht. Die Auftriebskraft ist regulierbar. Dies geschieht durch teilweise Flutung des Innenraums 10 des schwimmenden Beckens 1 im Bereich H zwischen den Flutungspegeln H₁ und H₂. Je niedriger der Flutungspegel, um so höher ist die wirksame Auftriebskraft, da das der Auftriebskraft entgegenwirkende Wasservolumen im Innenraum 10 des schwimmenden Beckens 1 verringert wird. Der Wasseraustausch zum Fluten oder Entleeren des Innenraums 10 des schwimmenden Beckens 1 erfolgt mit Hilfe von bekannten Ballastpumpen 21.

Bei dem beschriebenen Ausführungsbeispiel ist der Durchmesser des Beckens 1 ca. 150 m, der Tiefgang des Beckens 1 bis zur Unterkante der Bordwand ca. 15 m, der Tiefgang bis zur Unterkante der Bodenwand ca. 25 m und die Freibordabmessung ca. 20 m.

Zur Befestigung der Trossen auf dem Meeresgrund 2 ist bei dem beschriebenen Ausführungsbeispiel ein mehrgliedriger Fundamentring 3 vorgesehen, dessen Gesamtdurchmesser von Wassertiefe, Beckendurchmesser und Azimutwinkel abhängig ist und zwischen etwa 150 - 900 m liegt. Ein Abschnitt des Fundamentrings 3 ist in Figur 5 gezeigt; ein als Stahlponton 23 ausgebildetes Einzelglied ist in Figur 6 gezeigt. Jeder kastenförmige Stahlponton 23 ist hohl, an sich schwimmfähig und kann mit Sand oder Asche gefüllt werden. Die Längenabmessungen jedes Stahlpontons richten sich nach dem Ringdurchmesser. Seine Höhen-und Breitenabmessungen müssen so gewählt sein, daß sie bei Füllung mit beispielsweise Sand die Zugkräfte der Ankertrossen zuverlässig aufnehmen können. Die benachbarten Glieder 23 sind durch geeignete Verbindungselemente 24 derart miteinander verbunden, daß sie zueinander begrenzt schräg gestellt werden können. Im Boden 2 sind Gründungspfähle 25 eingeschlagen, um die der Fundamentring 23 mit seinen Gliedern 23 herumgelegt wird, um den Fundamentring in Stellung zu halten. Das Eigengewicht der mit Sand oder einem anderen relativ schweren rieselfähigen Material gefüllten Pontons 23 reicht als bodenseitiges Widerlager für die Verankerungstrossen 5 in der Regel aus.

An der Oberseite jedes Fundamentringgliedes 23 sind in gleichmäßigen Abständen Haken 26 zur Trossenbefestigung vorgesehen.

## Patentansprüche

1. Verfahren zur Errichtung einer Offshore-Anlage am Einsatzort, bei dem wenigstens ein Schwimmkörper mit mehreren vorzugsweise gleichmäßig verteilten Zugelementen am Boden derart verankert wird, daß die Zugelemente durch die Auftriebskräfte des Schwimmkörpers gestrafft gehalten werden, und bei dem eine Plattform auf dem Schwimmkörper in solcher Höhe angeordnet wird, daß ihre Oberfläche auch bei ungünstigen Seegangsverhältnissen über der Meer-Wasseroberfläche liegt,
**dadurch gekennzeichnet,**
daß als Schwimmkörper ein beckenförmiger Hohlkörper (schwimmendes Becken) mit umlaufenden Bordwänden verwendet und die Plattform in das Becken eingesetzt wird,
daß die Länge der Zugelemente so eingestellt wird, daß die Plattform von den umlaufenden Bordwänden vor dem umgebenden Wasser abgeschottet und vor Seegang geschützt gehalten wird;
daß der Innenraum des schwimmenden Beckens teilweise geflutet wird und
daß die von den Zugelementen übertragenen Auftriebskräfte durch den Flutungspegel des Innenraums gesteuert werden.

2. Verfahren nach Anspruch 1, dadurch gekennzeichnet, daß der Flutungspegel im Innenraum des schwimmenden Beckens in Abhängigkeit von den Seegangsverhältnissen variiert wird.

3. Verfahren nach Anspruch 1 oder 2, dadurch gekennzeichnet, daß die Plattform auf ein Fundament im Innenraum des schwimmenden Beckens aufgesetzt wird und der maximale Flutungspegel des Beckeninnenraums so begrenzt wird, daß das Eigengewicht der Plattform stets größer als die auf die Plattform wirkenden Auftriebskräfte ist.

4. Verfahren nach einem der Ansprüche 1 bis 3, dadurch gekennzeichnet, daß die Auftriebskräfte im wesentlichen gleichmäßig auf eine Vielzahl von Verankerungstrossen verteilt und die Verankerungstrossen unter im wesentlichen einheitlichen Azimutwinkeln verspannt werden.

5. Verfahren nach Anspruch 4, dadurch gekennzeichnet, daß die Azimutwinkel, unter denen die Trossen verspannt werden, im Bereich zwischen 90 und 45° liegen.

6. Vorrichtung zur Errichtung einer Offshore-Anlage am Einsatzort mit wenigstens einem Schwimmkörper (1), der mit mehreren vorzugsweise gleichmäßig verteilten Zugelementen (5) am Boden (2) derart verankert ist, daß die Zugelemente durch die Auftriebskräfte des Schwimmkörpers gestrafft gehalten sind, und mit Mitteln (17, 19) zur Halterung einer Plattform (9) auf dem Schwimmkörper,
**dadurch gekennzeichnet,**
daß der Schwimmkörper als schwimmendes Becken (i) mit im wesentlichen wasserdicht verschließbaren Boden- und Bordwänden (11, 13) ausgebildet ist, daß die Plattform (9) in das schwimmende Becken (1) lagefest derart eingesetzt ist, daß sie von den Bordwänden (11) rings umschlossen ist, daß die Zugelemente 5) eine solche wirksame Länge zwischen Bodenverankerung (3) und schwimmendem Becken (1) haben, daß die Bordwände aus dem das schwimmende Becken (1) umgebende Wasser nach oben vorstehen und einen an die Plattform umlaufenden Schutzwall gegen Seegang bilden, und daß Mittel (21) zum Fluten und Entleeren des Beckinnenraums (11) am schwimmenden Becken (1) vorgesehen sind.

7. Vorrichtung nach Anspruch 6, dadurch gekennzeichnet, daß eine Vielzahl von um den Umfang des schwimmenden Beckens (1) verteilten Trossen (5) als Spannelemente vorgesehen ist, wobei eine kraftbetätigte Vorspannvorrichtung (15) den Trossen einzeln oder gruppenweise zur Einstellung der Eintauchtiefe des schwimmenden Beckens zugeordnet ist.

8. Vorrichtung nach Anspruch 7, dadurch gekennzeichnet, daß die Trossen (5) unter im wesentlichen einheitlichen Azimutwinkeln (2, 2′) im Bereich zwischen 90 und 45° zur Horizontalen verspannt sind.

9. Vorrichtung nach einem der Ansprüche 6 bis 8, dadurch gekennzeichnet, daß das schwimmende Becken (1) eine kreisförmige Bordwand (11) hat.

10. Vorrichtung nach einem der Ansprüche 6 bis 9, dadurch gekennzeichnet, daß die Freibordhöhe zwischen 15 und 25 m liegt.

11. Vorrichtung nach einem der Ansprüche 6 bis 10, dadurch gekennzeichnet, daß das schwimmende Becken (1) nach Größe, Eintauchtiefe und Eigengewicht so bemessen ist, daß sein Auftrieb etwa den 3,5-4-fachen Wert der horizontal auf das Becken wirkenden Kräfte erreicht.

12. Vorrichtung nach einem der Ansprüche 6 bis 11, dadurch gekennzeichnet, daß zur Befestigung der Spannelemente (5) auf dem Boden (2) ein mehrgliedriger Fundamentring (3) vorgesehen ist, dessen Glieder (23) miteinander vorzugsweise gelenkig verbunden sind.

13. Vorrichtung nach Anspruch 12, dadurch gekennzeichnet, daß der Fundamentring (3) mittels Gründungspfählen (25), die in dem Untergrund (2) eingeschlagen sind und, verteilt über dem Innenumfang des Rings, an den Innenseiten der Glieder (23) angreifen, um die Bohrstelle zentriert ist.

14. Vorrichtung nach Anspruch 12 oder 13, dadurch gekennzeichnet, daß jedes Glied (23) aus einem schwimmfähigen geschlossenen Stahlponton besteht, das mit einem vorzugsweise körnigen oder granulatförmigen Feststoff, z.B. Sand bzw. Schlacke gefüllt ist und unter Eigengewicht auf dem Boden festgehalten ist.

15. Vorrichtung nach einem der Ansprüche 6 bis 14, dadurch gekennzeichnet, daß die Plattform (9) einem am schwimmenden Becken festen Fundament (17) aufgesetzt ist und ein Eigengewicht hat, das wesentlich größer als die bei maximalem Flutungspegel (H₂) auf die Plattform wirkenden Auftriebskräfte ist.

## Claims

1. A method of erecting an offshore facility on site, with at least one floater being anchored to the ocean floor by several, preferably distributed evenly, tensioning elements in such a manner that said tensioning elements are held under tension by the buoyancy of said floater and a platform being arranged on said floater at such a height that its surface is above sea level even during unfavorable sea conditions characterized in that said floater is a basin-shaped hollow body (floating basin) surrounded by bordering walls and said platform is placed inside said basin and in that the length of said tensioning elements is fixed so that said platform is sealed off from the surrounding water by said surrounding bordering walls and protected from the waves and in that the interior of said floating basin is partially flooded and in that the buoyant forces transmitted by said tensioning elements are controlled by the level to which the interior of said floating basin is flooded.

2. A method according to claim 1 characterized in that the level to which the interior of said floating basin is flooded is varied as a function of wave conditions.

3. A method according to any one of claims 1 or 2 characterized in that said platform is placed on a foundation in the interior of said floating basin and the maximum level to which the interior of said floating basin is floated is limited so that the weight of the platform is always greater than the buoyant forces acting on the platform.

4. A method according to any one of claims 1 to 3 characterized in that the buoyant forces are distributed substantially evenly over a multiplicity of anchoring cables and said anchoring cables are tensioned at substantially uniform azimuth angles.

5. A method according to claim 4 characterized in that the azimuth angles at which the cables are tensioned are between 90 and 45 °.

6. A device for erecting an offshore facility on site having at least one floater (1), anchored to the ocean floor (2) by several, preferably evenly distributed, tensioning elements (5) in such a manner that said tensioning elements are held under tension by the buoyancy of said floater, and means (17, 19) for holding a platform (9) on said floater characterized in that said floater is a floating basin (1) with a floor and surrounding bordering walls (11, 13) which may be sealed substantially water-tight and in that said platform (9) is placed in said floating basin (1) in a stable position in such a manner that it is completely enclosed by said bordering walls (11) and in that the effective length of the tensioning elements (5) between the floor anchorage (3) and the floating basin (1) is such that the bordering walls protrude upwards from the water surrounding said floating basin (1) and form a barrier surrounding and protecting said platform against the waves and in that means (21) are provided on the floating basin (1) for flooding and draining the basin interior (11).

7. A device according to claim 6 characterized in that a multiplicty of cables (5) distributed around the circumference of said floating basin (1) are provided for tensioning, a power-actuated pretensioning device (15) being assigned to each cable or groups of cables to control the immersion of said floating basin.

8. A device according to claim 7 characterized in that said cables (5) are tensioned at essentially the same azimuth angles (2, 2') of between 90 and 45 ° to the horizontal.

9. A device according to anyone of claims 6 through 8 characterized in that the and floating basin (1) is provided with a circular-shaped bordering wall (11).

10. A device according to any one of claims 6 through 9 characterized in that the free board height is between 15 and 25 m.

11. A device according to any one of claims 6 through 10 characterized in that the size, immersion and weight of said floating basin (1) are specified so that the buoyancy of said floating basin is approximately 3.5 to 4 times greater than the forces acting horizontally on said basin.

12. A device according to any one of claims 6 through 11 characterized in that a multi-element foundation ring (3) is provided for fastening the tensioning elements (5) to the ocean floor (2), the elements (23) of said foundation ring (5) preferably being connected to each other in an articulated manner.

13. A device according to claim 12 characterized in that the foundation ring (3) is centered around the drilling site by means of piles (25) driven into the ocean floor (2) and engaging with the inside surfaces of said elements (23) around the inside circumference of said ring.

14. A device according to claim 12 or 13 characterized in that each element (23) consists of a floatable closed steel pontoon filled with a preferably granular solid, such as sand or slag, and held on the ocean floor by its own weight.

15. A device according to any one of claims 6 through 14 characterized in that the platform (9) is mounted on a foundation (17) fixed to the floating basin and has a weight which is substantially larger than the buoyant forces acting on the platform at the maximum flooding level (H₂).

## Revendications

1. Procédé pour l'installation d'une structure "offshore" au lieu d'utilisation où au moins un flotteur est ancré au sol par plusieurs éléments de tension, répartis de préférence régulièrement, de la sorte que les éléments de tension sont maintenus raides par les forces portantes du flotteur et où une plate-forme est disposée sur le flotteur à une hauteur de façon à ce que sa surface se trouve au-dessus de la surface d'eau de mer, même à une agitation désavantageuse de la mer, caractérisé par le fait que le flotteur est conçu sous forme de corps creux en forme de bassin (bassin flottant) muni de bordages circonférentiels, dans lequel est placée la plate-forme, que la longeur des éléments de tension est choisie de façon à ce que la plate-forme est enfermée par les bordages circonférentiels de l'eau ambiante et protégée contre l'agitation de la mer, que l'intérieur du bassin flottant est en partie remplie d'eau et que les forces portantes transmises par les éléments de tension sont réglées par le niveau de remplissage d'eau de l'intérieur du bassin.

2. Procédé selon la revendication 1, caractérisé par le fait que le niveau de remplissage d'eau à l'intérieur du bassin flottant est varié en fonction de l'agitation de la mer.

3. Procédé selon l'une quelconque des revendications 1 ou 2, caractérisé par le fait que la plate-forme est posée sur un fondement à l'intérieur du bassin flottant et que le niveau maximal de remplissage d'eau de l'intérieur du bassin est limité de la sorte que le poids propre de la plate-forme est toujours supérieur aux forces portantes exercées sur la plate-forme.

4. Procédé selon l'une quelconque des revendications 1 à 3, caratérisé par le fait que les forces portantes sont réparties en principe régulièrement sur une multitude de câbles d'ancrage et que les câbles sont tendus sous des angles azimutaux essentiellement uniformes.

5. Procédé selon la revendication 4, caractérisé par le fait que les angles azimutaux, sous lesquels les câbles d'ancrage sont tendus, se trouvent à l'intérieur d'une plage de 90° à 45 °.

6. Dispositif pour l'installation d'une structure "offshore" au lieu d'utilisation avec au moins un flotteur (1) ancré au sol (2) par plusieurs éléments de tension (5), répartis de préférence régulièrement de la sorte que les éléments de tension sont maintenus raides par les forces portantes dudit flotteur, et avec des moyens (17, 19) pour la fixation de la plate-forme (9) sur le-dit flotteur, caractérisé par le fait que le flotteur est conçu sous forme de bassin flottant (1) avec des parvis de fond et de bordage (11, 13) à fermeture essentiellement étanche à l'eau, que la plate-forme (9) est placée dans le bassin flottant (1) en position stabile de la sorte qu'elle est enfermée par les bordages (11), que les éléments de tension (5) ont une longueur entre l'ancrage au sol (3) et le bassin flottant (1) de façon à ce que lesdit bordages s'élèvent au-dessus de l'eau entourant le bassin flottant (1) et forment un mur de protection autour de ladite plate-forme contre l'agitation de la mer, et que des moyens (21) sont prévus au bassin flottant (1)) pour le remplissage et le vidange de l'intérieur (11) du bassin.

7. Dispositif selon la revendication 6, caractérisé par le fait qu'une multitude de câbles (5) répartis autour de la circonférence du bassin (1) est prévue comme éléments de tension, un dispositif de prétension (15) actionné par une force extérieure étant attribué auxdit câbles, soit individuellement, soit par groupes, pour le réglage de la profondeur d'immersion du bassin flottant.

8. Dispositif selon la revendication 7, caractérisé par le fait que les câbles (5) sont tendus sous des angles azimutaux essentiellement uniformes (2, 2') à l'intérieur d'une plage de 90 à 45 ° par rapport à l'axe horizontal.

9. Dispositif selon l'une quelconque des revendications 6 à 8, caractérisé par le fait que le bassin flottant (1) possède une bordage en forme de cercle.

10. Dispositif selon l'une quelconque des revendications 6 à 9, caractérisé par le fait que la hauteur libre du bordage s'élève à 15 à 25 m.

11. Dispositif selon l'une quelconque des revendications 6 à 10, caractérisé par le fait que le bassin flottant (1) est conçu, du point de vue grandeur, profondeur d'immersion et poids propre, de la sorte que sa force portante correspond à-peu-près à 3,5 à 4 fois la valeur des forces excercées horizontalement audit bassin.

12. Dispositif selon l'une quelconque des revendications 6 à 11, caractérisé par le fait qu'un anneau de fondement à plusieurs éléments (3) dont les éléments (23) sont reliés les uns aux autres de préférence par des articulations, est prévu pour l'ancrage des éléments de tension (5) au sol (2).

13. Dispositif selon la revendication 12, caractérisé par le fait que l'anneau de fondement (3) est centré autour du forage à l'aide de pilotis (25) enfoncés dans le sol (2) et répartis sur la circonférence intérieure dudit anneau, attaquant les parties intérieures des articulations (23).

14. Dispositif selon l'une quelconque des revendications 12 ou 13, caractérisé par le fait que chaque élément (23) est conçu sous forme de pontont fermé en acier flottable, rempli de préférence d'une matière solide grenue ou granuleuse, par exemple du sable ou de la scorie, et maintenu au sol par son poid propre.

15. Dispositif selon l'une quelconque des revendications 6 à 14, caractérisé par le fait que la plate-forme (9) est posée sur un fondement fixe (17) du bassin et qu'elle possède un poids propre étant sensiblement supérieur aux forces portantes excercées sur ladite plate-forme au niveau maximal de remplissage d'eau (H₂).
